# EUROPÄISCHE PATENTSCHRIFT

(11) **EP 0 234 427 B1**
(45) Veröffentlichungstag und Bekanntmachung des Hinweises auf die Patenterteilung: **16.05.1990**
(21) Anmeldenummer: 87101981.6
(22) Anmeldetag: 12.02.1987
(51) Int. Cl.: H01R 39/24, H01R 39/26

(54) **Zweikomponenten-Kohlebürste**
Two-component carbon brush
Balai de charbon à deux composants

(30) Priorität: 28.02.1986 DE 8605561 U
(43) Veröffentlichungstag der Anmeldung: 02.09.1987
(73) Patentinhaber: Hoffmann & Co. Elektrokohle KG, A-4823 Steeg (AT)
(72) Erfinder: Hoffmann, Peter, Dipl.-Ing., A-4823 Steeg (AT)
(74) Vertreter: Glawe, Delfs, Moll & Partner

(56) Entgegenhaltungen:
- FR-A- 1 199 230
- GB-A- 1 522 503

## Beschreibung

Die Erfindung betrifft eine Zweikomponenten-Kohlebürste, die aus mindestens zwei Schichten mit unterschiedlichem Metallanteil, d.h. einer metallärmeren oder metallfreien Schicht und einer metallreicheren Schicht besteht.

Bei der Herstellung und beim Betrieb wird eine solche Kohlebürste hohen Temperaturen ausgesetzt. Ihre Schichten haben aufgrund des unterschiedlichen Metallgehaltes auch unterschiedliche Wärmeleitfähigkeit und insbesondere unterschiedliche Wärmeausdehnungskoeffizienten. Dadurch können in den Schichten starke thermische Spannungen auftreten, die zur Rissebildung und im Extremfall zum Abplatzen der Schichten voneinander führen können.

Aufgabe der Erfindung ist es, eine Zweikomponenten-Kohlebürste zu schaffen, die weniger anfällig gegen Beschädigung durch thermische Spannungen ist.

Die Lösung der Aufgabe ist im Anspruch 1 angegeben. Die Unteransprüche beziehen sich auf vorteilhafte weitere Ausgestaltungen.

Durch die Anbringung von Schlitzen in einer der Schichten wird diese in einzelne Felder unterteilt, die relativ zueinander beweglich sind und deshalb den thermischen Dehnungen der anderen Schicht folgen können, ohne daß es zu großen unterschiedlichen Wärmespannungen kommt, Vorzugsweise sind die Schlitze in der metallärmeren und dadurch auch weniger leitfähigen Schicht angebracht, damit die größere Leitfähigkeit der metallreicheren Schicht möglichst wenig beeinträchtigt wird.

Der Abbau der Wärmespannungen in der Schicht kann bereits durch Schlitze erzielt werden, die sich nicht über die volle Dicke der Schicht erstrecken. Vorzugsweise ist jedoch die Tiefe der Schlitze mindestens so groß wie die Schichtdicke der betreffenden Schicht und vorzugsweise ein wenig größer, so daß die Felder durch die Schlitze vollständig voneinander getrennt sind.

Ausführungsformen der Erfindung werden anhand der Zeichnungen näher erläutert.
Fig. 1 bis 5 zeigen in perspektivischer Anordnung eine Kohlebürste mit unterschiedlicher Anordnung der Schlitze in einer ihrer Schichten.

Die in Fig. 1 dargestellte Kohlebürste hat eine metallarme oder metallfreie Schicht 2 und eine metallreiche Schicht 3, in welcher Anschlußkabel 5 münden. Mit ihrer konkaven Anlagefläche 6 kann die Kohlebürste am Kommutator oder Schleifring eines Elektromotors anliegen.

In der metallarmen Schicht 2 sind Schlitze 4 ausgebildet, die sich im vorliegenden Fall schräg zu den Seitenkanten der Kohlebürste 3 erstrekken, über die gesamte Ausdehnung der Schicht 2 verlaufen und diese in einzelne Felder 2a aufteilen. Die Tiefe der Schlitze ist, wie dargestellt, etwas größer als die Schichtdicke der Schicht 2.

Die Breite der Schlitze beträgt vorteilhafterweise ca. 1 mm, und ihre Tiefe ist vorteilhafterweise um ca. 1 mm größer als die Schichtdicke der Schicht 2.

Bei den Ausführungsformen nach Fig. 2 und 3 verlaufen die Schlitze lotrecht über die Höhe, bzw. waagrecht über die Breite der Schicht 2.

Bei der Ausführungsform nach Fig. 4 sind zwei sich kreuzende Scharen von schräg verlaufenden Schlitzen 4 vorgesehen.

Die Ausführungsform nach Fig. 5 entspricht der nach Fig. 2, mit der Ausnahme, daß die Zuleitungskabel 5 in der durch Schlitze unterteilten Schicht münden.

## Patentansprüche

1. Zweikomponenten-Kohlebürste mit einer metallarmen oder metallfreien Schicht und einer metallreichen Schicht, dadurch gekennzeichnet, daß eine der beiden Schichten (2, 3) durch einen oder mehrere Schlitze (4) in einzelne Felder unterteilt ist, und beide Schichten aus kompakten Materialien mit unterschiedlichen Wärme ausdehnungs Koeffizienten bestehen.

2. Kohlebürste nach Anspruch 1, dadurch gekennzeichnet, daß die Schlitze (4) in der metallarmen Schicht (2) vorgesehen sind.

3. Kohlebürste nach Anspruch 1 oder 2, dadurch gekennzeichnet, daß die Tiefe der Schlitze (4) größer als die Dicke der Schicht (2) ist.

4. Kohlebürst nach einem der Ansprüche 1 bis 3, dadurch gekennzeichnet, daß die Schlitze sich parallel zur Höhe oder Breite der Kohlebürste oder in einem Winkel dazu erstrecken.

5. Kohlebürste nach einem der Ansprüche 1 bis 4, dadurch gekennzeichent, daß zwei sich kreuzende Scharen von Schlitzen (4) vorgesehen sind.

## Revendications

1. Balai de charbon à deux composants, comprenant une couche pauvre en métal ou dépourvue de métal et une couche riche en métal, caractérisé en ce que l'une des deux couches (2, 3) est subdivisée en zones séparées par une ou plusieurs entailles (4) et en ce que les deux couches sont faites de matériaux compacts ayant des coefficients de dilatation thermique différents.

2. Balai de charbon selon la revendication 1, caractérisé en ce que les entailles (4) sont formées dans la couche pauvre en métal (2).

3. Balai de charbon selon la revendication 1 ou 2, caractérisé en ce que la profondeur des entailles (4) est supérieure à l'épaisseur de la couche (2).

4. Balai de charbon selon l'une quelconque des revendications 1 à 3, caractérisé en ce que les entailles s'étendent parallèlement à la hauteur ou à la largeur du balai de charbon ou en formant un angle avec celle-ci.

5. Balai de charbon selon l'une quelconque des revendications 1 à 4, caractérisé en ce qu'il est prévu deux séries entrecroisées d'entailles (4).

## Claims

1. A two-component carbon brush including a layer which is free of metal or has a low metal content and a layer which has a high metal content, characterised in that one of the two layers (2, 3) is divided into individual sections by one or more slots (4), and both layers are formed of dense materials having different coefficients of thermal expansion.

2. A carbon brush according to Claim 1, characterised in that the slots (4) are provided in the layer (2) having a low metal content.

3. A carbon brush according to Claim 1 or 2, characterised in that the depth of the slots (4) is greater than the thickness of the layer (2).

4. A carbon brush according to any one of Claims 1 to 3, characterised in that the slots extend parallel to the height or breadth of the carbon brush or at an angle thereto.

5. A carbon brush according to any one of Claims 1 to 4, characterised in that two intersecting groups of slots (4) are provided.
